# EUROPÄISCHE PATENTANMELDUNG

(11) **EP 4 160 001 A1**
(43) Veröffentlichungstag der Anmeldung: **05.04.2023**
(21) Anmeldenummer: 21199939.6
(22) Anmeldetag: 29.09.2021
(51) Int. Cl.: F02P 23/04, F02P 13/00, H01T 13/44, H01T 13/54

(54) **MIKROWELLEN-VORKAMMERZÜNDUNG FÜR EINEN VERBRENNUNGSMOTOR**

(71) Anmelder: MWI Micro Wave Ignition AG, 72186 Empfingen (DE)
(72) Erfinder: KRAMER, Raphael, 72401 Haigerloch (DE); LENZ, Heiko, 72401 Haigerloch (DE); MÜLLER, Jörg, 72181 Starzach (DE); GALLATZ, Volker, 72171 Sulz (DE); GALLATZ, Armin, 72186 Empfingen (DE)
(74) Vertreter: Witte, Weller & Partner Patentanwälte mbB

(57) **Zusammenfassung**

Die Erfindung betrifft eine Mikrowellenzündvorrichtung (1) zur Zündung eines zündfähigen Fluids in einer Brennkammer eines Verbrennungsmotors. Des Weiteren betrifft die Erfindung ein Verfahren zur Zündung eines zündfähigen Fluids in einer Brennkammer eines Verbrennungsmotors und einen Verbrennungsmotor mit wenigstens einer Brennkammer.

## Beschreibung

Die Erfindung betrifft eine Mikrowellenzündvorrichtung zur Zündung eines zündfähigen Fluids in einer Brennkammer eines Verbrennungsmotors. Des Weiteren betrifft die Erfindung ein Verfahren zur Zündung eines zündfähigen Fluids in einer Brennkammer eines Verbrennungsmotors und einen Verbrennungsmotor mit wenigstens einer Brennkammer.

Zündvorrichtungen und Zündverfahren zur Zündung eines zündfähigen Fluids oder Fluidgemischs in einer Brennkammer eines Verbrennungsmotors, die eine Vorkammer vorsehen, sind aus dem Stand der Technik grundsätzlich in diversen Ausgestaltungsvarianten bekannt. Eine Vorkammer ist dabei im Prinzip eine an eine eigentliche Brennkammer eines Verbrennungsmotors angrenzende, von der eigentlichen Brennkammer abgetrennte, kleine Brennkammer. Das von einer Vorkammer berandete Volumen, das Innere der Vorkammer bzw. der innere Hohlraum der Vorkammer, ist insbesondere zur Aufnahme eines zündfähigen Fluids vorgesehen und ausgebildet und typischerweise deutlich kleiner als das Volumen der eigentlichen Brennkammer. Zwischen einer Vorkammer und der eigentlichen Brennkammer besteht etwa in Form wenigstens einer Bohrung oder eines Kanals durch die äußere Wandung der Vorkammer in das Innere der Vorkammer eine Verbindung zum Austausch von Fluid mit der Brennkammer, insbesondere so, dass zündfähiges Fluid aus der Brennkammer in die Vorkammer gelangen kann. Bei passiven Zündvorrichtungen gelangt so ein kleiner Teil von bereits in einer Brennkammer befindliches zündfähiges Fluid im Zuge eines Kompressionsvorgangs in der Brennkammer durch die zumindest eine Bohrung, getrieben durch die Erhöhung des Drucks in der Brennkammer durch die zumindest eine Bohrung aus der Brennkammer in die Vorkammer. Bei alternativen aktiven Ausführungen von Zündvorrichtungen und entsprechenden Zündverfahren ist vorgesehen, dass (zusätzlich) zündfähiges Fluid direkt in die Vorkammer eingebracht bzw. in der Vorkammer vorgesehen wird. Die zumindest eine Bohrung dient des Weiteren dem Austritt von heißen flüchtigen Verbrennungsprodukten aus dem Inneren der Vorkammer in die Brennkammer nach der Zündung von zündfähigem Fluid in der Vorkammer.

Bei Zündung eines zündfähigen Fluids in einer Brennkammer eines Verbrennungsmotors umfassend ein Zündsystem mit einer Vorkammer wird zunächst ein zündfähiges Fluid in dem inneren Hohlraum der Vorkammer gezündet. Die Zündung erfolgt dabei typischerweise mit einer konventionellen Zündkerze, wie sie auch bei der direkten Zündung eines zündfähigen Fluids in einer Brennkammer eines Verbrennungsmotors verwendet werden. Die Zündung und anschließende Verbrennung eines Fluids in dem inneren Hohlraum der Vorkammer führt zu der Ausbreitung von Fackelstrahlen, Flammenstrahlen, "Jets' oder dergleichen heißer flüchtiger Verbrennungsprodukte durch die wenigstens eine Bohrung aus dem inneren Hohlraum der Vorkammer in die Brennkammer hinein. Dadurch wird dann in der Brennkammer befindliches zündfähiges Fluid ebenfalls entzündet. Die Zündung des zündfähigen Fluids in der Brennkammer erfolgt, insbesondere bei Ausbreitung mehrere Fackelstrahlen (beim Vorliegen von mehreren Bohrungen in der Vorkammerwandung zu diesem Zweck) aus dem inneren Hohlraum der Vorkammer in die Brennkammer in verschiedene räumliche Bereiche des Inneren der Brennkammer im Gegensatz zur Zündung mittels Zündfunke einer konventionellen Zündkerze oder dergleichen nicht nur an dem Ort des Zündfunkens, sondern räumlich verteilt an vielen Stellen in der Brennkammer quasi simultan.

Die Zündung eines zündfähigen Fluids in einer Brennkammer eines Verbrennungsmotors mittels einer Vorkammer kann insbesondere das Zündverhalten und den Verbrennungsablauf (u. a. Entflammung, Ausbreitung der Flammfront) von mageren Luft-Treibstoff-Gemischen als entsprechender zündfähiger Fluide bzw. Fluidgemische deutlich verbessern. Der Luftüberschuss magerer Luft-Treibstoff-Gemische führt zu ungünstigen Zündbedingungen und damit zu unzureichender Entflammung des Luft-Treibstoff-Gemisches bei herkömmlicher Zündung mit einem lokalen Zündfunken. Aus der abnehmenden Flammengeschwindigkeit resultiert eine längere Brenndauer und infolgedessen unzureichender Durchbrand, d. h., die Verbrennung ist gegebenenfalls unvollständig bzw. kommt vorzeitig zum Erliegen. Durch die Zündung magerer Luft-Treibstoff-Gemische mittels eines Zündsystems umfassend eine Vorkammer kann das Zünd- und Entflammverhalten derartiger magerer zündfähiger Fluide deutlich verbessert werden, wodurch der Wirkungsgrad eines Verbrennungsmotors mit einem solchen Zündsystem unter Verbrennung magerer Fluide verbessert und der Schadstoffausstoß, insbesondere auch CO-Emissionen, verringert werden.

Aus dem Stand der Technik bekannten Zündvorrichtungen und Zündverfahren zur Zündung eines Fluids oder Fluidgemischs in einer Brennkammer eines Verbrennungsmotors, die passive und oder aktive Vorkammerzündvorrichtungen vorsehen, umfassen konventionelle Zündkerzen zum Zünden des zündfähigen Fluids im Inneren der Vorkammer. Dabei wird die Zündung typischerweise durch einen Zündfunken im Bereich des Vorkammerbodens hervorgerufen. Dabei bezeichnet der Vorkammerboden dasjenige Ende des Inneren bzw. inneren Hohlraums einer Vorkammer, welches dem anderen Ende, in dessen Umgebung die wenigstens eine Bohrung zum Austausch von Fluid mit und zum Übertritt von heißen flüchtigen Verbrennungsprodukten aus dem inneren Hohlraum der Vorkammer in eine zugeordnete Brennkammer vorgesehen ist, gegenüber liegt. Die Zündung erfolgt also an einer Stelle im Inneren der Vorkammer, die von der wenigstens einen Bohrung im Vergleich zu den allermeisten anderen Stellen im Inneren weiter entfernt ist. Besonders bei niedrigen Lastpunkten oder bei Leerlaufdrehzahl versagt diese Art der Zündung häufig, denn im Vorkammerboden sammeln sich Verbrennungsprodukte (Restgas oder dergleichen) an, was einer sicheren Zündung entgegenwirkt. Abhilfe könnte etwa eine Spülung der Vorkammer zur Entfernung der Verbrennungsprodukte aus der Vorkammer schaffen, allerdings würde eine solche Lösung die Komplexität einer Vorkammerzündvorrichtung wie auch eines entsprechenden Vorkammerzündverfahrens für einen Verbrennungsmotor erheblich erhöhen. Ein weiterer Nachteil bei den aus dem Stand der Technik bekannten Zündvorrichtungen und Zündverfahren, die Vorkammern vorsehen, ist die kurze Standzeit der Zündkerzen in den Vorkammern. Die Zündkerzen werden nur ungenügend gekühlt und sind deshalb regelmäßig und auch über längere Zeiträume hohen Temperaturen ausgesetzt. Die hohen Temperaturen reduzieren die Lebensdauer und sorgen für eine kurze Standzeit der bekannten Zündvorrichtungen.

Daher liegt der Erfindung die Aufgabe zugrunde, eine Zündvorrichtung und ein Zündverfahren für einen Verbrennungsmotor vorzuschlagen, welche(s) eine gegenüber dem aus dem Stand der Technik bekannten Lösungen eine deutlich erhöhte Zuverlässigkeit und Standfestigkeit aufweist und für alle möglichen Betriebszustände eines Verbrennungsmotors eine sichere und zuverlässige Zündung des zum Betrieb des Verbrennungsmotors vorgesehenen zündfähigen Fluids ermöglicht.

Die Aufgabe wird erfindungsgemäß von einer Mikrowellenzündvorrichtung zur Zündung eines zündfähigen Fluids in einer Brennkammer eines Verbrennungsmotors nach Anspruch 1, einem Verbrennungsmotor nach Anspruch 6 und einem Verfahren zur Zündung eines zündfähigen Fluids in einer Brennkammer eines Verbrennungsmotors nach Anspruch 7 gelöst. Weitere vorteilhafte Ausgestaltungen der Erfindung sind den jeweiligen rückbezogenen Ansprüchen zu entnehmen.

Demnach umfasst eine erfindungsgemäße Mikrowellenzündvorrichtung wenigstens einen Hohlkörper mit einer Vorzugslängsachse und zwei entlang der Vorzugslängsachse beabstandet gegenüberliegende Enden, wobei der Hohlkörper zumindest einen Hohlraum umfasst,
wobei der Hohlraum zumindest teilweise als eine Vorkammer zur Aufnahme eines zündfähigen Fluids in einem Inneren der Vorkammer ausgebildet ist,
wobei die Vorkammer sich unmittelbar an das erste Ende des Hohlkörpers anschließt und eine die Vorkammer/den Hohlraum berandende äußere Wandung des Hohlkörpers in einer Umgebung des ersten Endes wenigstens eine sich vollständig von einer Innenseite zu einer Außenseite durch die Wandung erstreckende Bohrung aufweist, die einen Austausch von Fluid zwischen der Vorkammer und einem Außenraum ermöglicht und zusätzlich zum Austritt von heißen flüchtigen Verbrennungsprodukten aus der Vorkammer in einen Außenraum ausgebildet ist,
wobei der Hohlraum zumindest teilweise als Hohlraumresonator für Mikrowellenstrahlung ausgebildet ist, in den vom zweiten Ende des Hohlkörpers her von extern Mikrowellenstrahlung einkoppelbar ist und der Hohlraumresonator wenigstens teilweise mit der Vorkammer zusammenfällt,
und wobei in einer Umgebung des ersten Endes innenseitig umlaufend um eine äußere Wandung des Hohlraumresonators/des Hohlraums wenigstens zwei Mittel zu lokalen Feldüberhöhung angeordnet oder ausgebildet sind.

Der Hohlkörper kann dabei ein- oder mehrteilig bzw. segmentiert - wenn die einzelnen Teile bzw. Segmente, aus denen der Hohlkörper ausgebildet wird, alle entlang der Vorzugslängsachse sukzessive aneinander anschließen - ausgebildet werden. Die Vorzugslängsachse, entlang derer sich der Hohlkörper zwischen seinen beiden längsseitigen Enden entlang erstreckt, kann eine Symmetrieachse für einzelne Segmente, d. h., für einzelne Teilabschnitte des Hohlkörpers entlang der Vorzugslängsachse, oder auch für den ganzen Hohlkörper sein, was jedoch keinesfalls zwingend ist. Eine Symmetrie bezüglich der Vorzugslängsachse kann sich zudem auch lediglich auf einzelne Aspekte der Ausbildung des Hohlkörpers beschränken, so kann die äußere Gestaltung (etwa der äußere umlaufende Mantel oder dergleichen) des Hohlkörpers in einem Segment etwa symmetrisch ausgebildet sein, der in diesem Segment im Inneren des Hohlkörpers angeordnete Hohlraum oder Teilhohlraum kann von der Symmetrie der äußeren Gestaltung in diesem Segment jedoch abweichen oder umgekehrt. Beispielsweise kann die äußere Gestaltung eines Segments des Hohlkörpers zylinderförmig bzw. rotationssymmetrisch sein, der innere Hohlraum oder Teilhohlraum in diesem Segment jedoch länglich-quaderförmig, wobei zusätzlich eine Vorzugslängsachse des Hohlraums oder Teilhohlraums (sofern eine solche definierbar ist) nicht mit der Vorzugslängsachse des Hohlkörpers zusammenfallen muss. Die Vorzugslängsachse des Hohlraums oder Teilhohlraums kann etwa beabstandet parallel zu der Vorzugslängsachse des Hohlkörpers verlaufen oder auch mit dieser einen Winkel einschließen.

Bereits aus der Bezeichnung als Hohlkörper ist unmittelbar evident, dass besagter Hohlkörper wenigstens einen inneren Hohlraum aufweist. Der Hohlkörper kann auch mehrere Hohlräume aufweisen. Wenn bei Vorliegen mehrerer Hohlräume im Inneren des Hohlkörpers einige der Hohlräume oder alle Hohlräume, gegebenenfalls mittelbar über wenigstens einen weiteren der Hohlräume, miteinander in Verbindung stehen, kann es zweckmäßig sein, dies als einen zusammenhängenden Hohlraum mit verschieden Teilhohlräumen oder Hohlraumsegmenten (wenn die betreffenden Hohlräume entlang der Vorzugslängsachse des Hohlkörpers sukzessive anschließen) anzusehen. Neben einem oder mehreren Hohlräumen, Teilhohlräumen oder Hohlraumsegmenten weist der Hohlkörper einen Mantel oder dergleichen als eine äußere Berandung des Hohlkörpers gegenüber einem Außenraum, anderen (Hohl-)Räumen, andern Körpern, Gegenständen, Vorrichtungen, Apparaturen usw. auf. Wenn der Hohlkörper aus mehreren Teilen und/oder Segmenten gebildet wird, dann ist der Mantel wenigstens entsprechend geteilt und/oder segmentiert.

Der Hohlkörper ist vorzugsweise aus einem wenigstens hitze- und druckbeständigen sowie gut elektrisch leitfähigem, günstigerweise metallischen, Werkstoff ausgebildet. Bei einer mehrteiligen Ausführung des Hohlkörpers können verschiedene Teile und/oder Segmente des Hohlkörpers aus unterschiedlichen Werkstoffen ausgebildet sein. Innere Wände, innenseitige Mantelflächen oder dergleichen als unmittelbare Berandung des Hohlraums, der Hohlräume und/oder der Teilhohlräume des Hohlkörpers können zumindest teilweise mit die elektrische Leitfähigkeit (noch weiter) verbessernden Beschichtungen versehen sein.

An dem ersten Ende des Hohlkörpers und zugleich dem ersten Ende der Vorkammer des Hohlkörpers ist dieser, also das Innere der Vorkammer, vorzugsweise derart ausgebildet, dass aus einer Brennkammer durch die zumindest eine Bohrung bei einem Kompressionsvorgang die Brennkammer betreffend möglichst strömungsgünstig Fluid aus der Brennkammer in die Vorkammer gelangen kann. Zugleich ist die Vorkammer an dem ersten Ende besonders bevorzugt auch derart ausgebildet, heiße flüchtige Verbrennungsprodukte beim Übergang aus der Vorkammer durch die zumindest eine Bohrung heraus noch weiter beschleunigt werden), um eine möglichst weite Ausbreitung der heiße flüchtigen Verbrennungsprodukte in Form von Fackelstrahlen, (Flammen-)'Jets' oder dergleichen erreichen. Sofern mehrere Bohrungen in der die Vorkammer am ersten Ende berandenden Wandung des Hohlkörpers vorgesehen sind, so sind diese vorzugsweise derart angeordnet und ausgerichtet, dass sich durch jede der Bohrungen heiße flüchtige Verbrennungsprodukte in Form von Fackelstrahlen in voneinander verschiedene räumliche Bereiche einer Brennkammer ausbreiten können, um in der Brennkammer befindliches zündfähiges Fluid mittels der Fackelstrahlen an möglichst vielen Stellen im Inneren der Brennkammern quasi simultan zünden zu können.

Die Vorkammer ist dabei zumindest teilweise als Hohlraumresonator für Mikrowellenstrahlung ausgebildet. Das wesentliche Kennzeichen der Vorkammer ist, dass diese zur Aufnahme von zündfähigem Fluid, welches in der Vorkammer auch gezündet wird bzw. werden kann und zumindest teilweise innerhalb der Vorkammer verbrennt, vorgesehen und ausgebildet ist. Das wesentliche Kennzeichen des Hohlraumresonators ist hingegen, dass in den Hohlraumresonator Mikrowellenstrahlung einkoppelbar ist und bei Einkopplung von Mikrowellenstrahlung in dem Hohlraumresonator sich eine stehende elektromagnetische Welle in dem Hohlraumresonator ausbildet. Die wesentlichen Kennzeichen von Vorkammer und Hohlraumresonator sowie die daraus resultierende Ausbildung von Vorkammer und Hohlraumresonator sind zumindest teilweise (bereichsweise, segmentweise) oder auch vollständig miteinander kombinierbar. Die Vorkammer kann den Hohlraumresonator also etwa vollständig einschließen bzw. beinhalten und sich damit beispielsweise insbesondere entlang der Vorzugslängsachse des Hohlkörpers in axialer Richtung beidseitig über den Hohlraumresonator hinaus erstrecken. Der Hohlraumresonator kann etwa auch mit der Vorkammer zusammenfallen, sodass Vorkammer und Hohlraumresonator nicht eindeutig voneinander zu unterscheiden sind, d. h., das Innere (also der jeweilige innere Hohlraum) von Vorkammer und Hohlraumresonator grundsätzlich das gleiche Raumvolumenelement im Hohlkörper einnehmen. Ebenso kann der Hohlraumresonator sich insbesondere entlang der Vorzugslängsachse des Hohlkörpers zum zweiten Ende des Hohlkörpers hin über die Vorkammer hinaus erstrecken. In diesem Fall muss eine Begrenzung, Wandung, Berandung oder dergleichen der Vorkammer zum zweiten Ende des Hohlkörpers hin demnach einerseits eine undurchdringliche Barriere insbesondere für in der Vorkammer aufgenommenes oder aufnehmbares zündfähiges Fluid darstellen, darf aber zugleich die Mikrowellenstrahlung nicht blockieren, da ansonsten der Hohlraumresonator seine vorgesehene Funktion nicht erfüllen kann.

In einer Umgebung des ersten Endes des Hohlkörpers sind innenseitig umlaufend um eine äußere Wandung des Hohlraumresonators wenigstes zwei Mittel zur lokalen Feldüberhöhung angeordnet oder ausgebildet. Vorzugsweise sind drei oder mehr Mittel zur lokalen Feldüberhöhung vorgesehen. Die Mittel zur lokalen Feldüberhöhung beeinflussen die Verteilung des elektrischen Feldes in dem Hohlraumresonator, wenn in den Hohlraumresonator Mikrowellenstrahlung eingekoppelt wird und sich in dem Hohlraumresonator eine stehende elektromagnetische Welle ausbildet. Die Mittel zur lokalen Feldüberhöhung stehen dazu vorzugsweise von der äußeren umlaufenden Wandung des Hohlraumresonators ein Stück weit in das Innere/den inneren Hohlraum des Hohlraumresonator hinein, etwa im Wesentlichen in Richtung eines Zentrums des Querschnitts des Hohlraumresonators an der jeweiligen Position, an der das jeweilige Mittel zur lokalen Feldüberhöhung bezogen auf die Vorzugslängsrichtung des Hohlkörpers angeordnet oder ausgebildet ist und/oder etwa vornehmlich in radialer Richtung. Die Mittel zur lokalen Feldüberhöhung bewirken gemäß dem Spitzeneffekt besondere hohe elektrische Feldstärken insbesondere in der Umgebung eines jeweiligen freien Endes eines jeden Mittel zur lokalen Feldüberhöhung. Dazu ist es wesentlich, dass die Mittel zur lokalen Feldüberhöhung dort angeordnet oder ausgebildet werden bzw. sind, wo in dem Hohlraumresonator in Abhängigkeit von den Charakteristika (insbesondere Wellenlänge) der vorgesehenen Mikrowellenstrahlung bei der durch Einkopplung von Mikrowellenstrahlung sich in dem Hohlraumresonator ausbildenden stehenden elektromagnetische Welle besonders hohe elektrische Feldstärken vorliegen. Dabei ist zu beachten, dass die Mittel zur lokalen Feldüberhöhung die Feldverteilung in dem Hohlraumresonator gegenüber einem identischen Hohlraumresonator ohne solche Mittel zur lokalen Feldüberhöhung gegebenenfalls verändern. Die Mittel zur lokalen Feldüberhöhung können die Grundform einer mehr oder weniger ausgeprägten, von der innenseitig umlaufenden Wandung des Hohlraumresonators in das Innere des Hohlraumresonators hereinragenden Spitze aufweisen. Eine solche Ausgestaltung ist jedoch keinesfalls notwendig oder gar zwingend.

Aufgrund des Vorsehens der Mittel zur lokalen Feldüberhöhung in einer Umgebung des ersten Endes des Hohlkörpers sind die Mittel zur lokalen Feldüberhöhung in einem Bereich bzw. Segment des Hohlraumresonators angeordnet, der mit der Vorkammer zusammenfällt (oder umgekehrt). Ist in der Vorkammer zündfähiges Fluid aufgenommen und wird Mikrowellenstrahlung in den Hohlraumresonator eingekoppelt, was wiederum zu einer Ausbildung einer stehenden elektromagnetischen Welle im Hohlraumresonator führt, bilden sich wenigstens zwischen den Mitteln zur lokalen Feldüberhöhung durch das zündfähige Fluid ein oder mehrere Überschläge bzw. Lichtbögen aus, die das zündfähige Fluid in der Vorkammer zünden. Wie genau sich die Überschläge bzw. Lichtbögen ausbilden, hängt dabei von vielen Faktoren ab, unter anderem der Detailausbildung der Mittel zur lokalen Feldüberhöhung, ihrer Anzahl und ihrer Anordnung/Verteilung umlaufend um den Hohlraumresonator herum ab. Eine asymmetrische bzw. ungleichmäßige Anordnung/Verteilung der Mittel zur lokalen Feldüberhöhung innenseitig umlaufend um die äußere Wandung des Hohlraumresonators herum ermöglicht die Nutzung eines breitbandigeren Frequenzbereichs von Mikrowellenstrahlung. Alternativ können zu diesem Zweck die Mittel zur lokalen Feldüberhöhung verschieden ausgebildet werden, etwa in dem diese unterschiedlich weit in den Hohlraumresonator hinein ragen. Aufgrund der Anordnung der Mittel zu lokalen Feldüberhöhung in einer Umgebung (nahe) des ersten Endes des Hohlkörpers und damit zugleich des ersten Endes der Vorkammer, wo auch die wenigstens eine Bohrung vorgesehen ist, ist sichergestellt, dass sich stets genügend (frisches) zündfähiges Fluid im Bereich der Mittel zur lokalen Feldüberhöhung befindet und eine Zündung des Fluids in der Vorkammern ebenso wie eine sich unmittelbar anschließende Zündung von zündfähigem Fluid in einer dem erfindungsgemäßen Mikrowellenzündsystem zugeordneten Brennkammer eines Verbrennungsmotors sicher und zuverlässig erfolgen kann. Dies gilt insbesondere auch bei längerer zusammenhängender Betriebsdauer der Mikrowellenzündvorrichtung bzw. des Motors mit einer solchen Mikrowellenzündvorrichtung.

Ein erstes Ende des Hohlraumresonators kann mit dem ersten Ende der Vorkammer und damit zugleich dem ersten Ende des Hohlkörpers zusammenfallen. Das erste Ende des Hohlraumresonators kann jedoch auch mit einem gewissen axialen Abstand von dem ersten Ende von Vorkammer/Hohlkörper als Ganzes im Inneren der Vorkammer angeordnet sein. Allerdings ist dies nicht so zu verstehen, dass sich an dieser Stelle quer durch die Vorkammer eine Wand oder dergleichen erstreckt, welche einerseits zwar als Reflektor für Mikrowellenstrahlung dienen würde, andererseits aber auch die Vorkammer in zwei separate Kammern teilen würde, was eher unzweckmäßig wäre. Im Bereich des ersten Endes kann die Vorkammer aus strömungstechnischen Gründen (Optimierung der Einströmung von zündfähigem Fluid aus einer zugeordneten Brennkammer in die Vorkammer) wie auch aus thermodynamischen Gründen (Optimierung der Ausbreitung heißer flüchtiger Verbrennungsprodukte aus der Vorkammer heraus in die Brennkammern hinein) etwa wie eine Düse mit sich zum ersten Ende hin verjüngendem Querschnitt ausgebildet sein. Dieser Querschnitt kann je nach Wellenlänge der vorgesehenen Mikrowellenstrahlung zu klein werden, als das sich die Mikrowellenstrahlung noch weiter zum ersten Ende der Vorkammer hin ausbreiten könnte (vgl. Grenzfrequenz) und stellt damit eine Art von virtueller (reflektierender) Wand und ein entsprechendes virtuelles erstes Ende des Hohlraumresonators dar.

Gemäß einer bevorzugten Ausgestaltungsvariante eines erfindungsgemäßen Mikrowellenzündsystems ist die Vorkammer vom Rest des Hohlraums und/oder von allen weiteren (Teil-)Hohlräumen des Hohlkörpers durch eine zumindest teilweise mikrowellentransparente Barriere räumlich abgetrennt. Die mikrowellentransparente Barriere schließt die Vorkammer in Richtung des zweiten Endes des Hohlkörpers ab und verhindert insbesondere, dass zündfähiges Fluid und heiße flüchtige Verbrennungsprodukte aus der Vorkammer heraus in Richtung des zweiten Endes des Hohlkörpers strömen und in weitere Teile, Bereiche der Segmente des Hohlraums, die nicht Teil der Vorkammer sind, und/oder in weitere (Teil-)Hohlräume des Hohlkörpers vordringen. Da die Vorkammer stets zumindest teilweise mit dem Hohlraumresonator zusammenfällt, ist essentiell, dass die Barriere die vorgesehene Mikrowellenstrahlung nicht weiter behindert, also transparent für die vorgesehene Mikrowellenstrahlung ist, da ansonsten der Hohlraumresonator seine Funktion nicht erfüllen kann. Die mikrowellentransparente Barriere ist zudem vorzugsweise beständig gegenüber starken plötzlichen Temperatur- und Druckänderungen und weiteren Belastungen, die in unmittelbarer Nähe eines Brennraums zur Verbrennung zündfähiger Fluide zu erwarten sind. Die Barriere ist präferiert aus einem für die vorgesehene Mikrowellenstrahlung transparenten keramischen Material ausgebildet.

Bei einer begünstigten Ausgestaltungsvariante eines erfindungsgemäßen Mikrowellenzündsystems erfolgt die Einkopplung von Mikrowellenstrahlung in den Hohlraumresonator exzentrisch und/oder asymmetrisch. Dies bricht die Symmetrie des Hohlraumresonators und führt dazu, dass viele Resonanzmoden im Hohlraumresonator koppeln. Hierdurch wird auch die Problematik hinsichtlich von Mikrowellenstrahlung, die in eine Mikrowellenzuführung zum Hohlraumresonator, aus der Mikrowellenstrahlung in den Hohlraumresonator eingekoppelt wird bzw. einkoppelbar ist, und gegebenenfalls auch noch weiter zu einer Mikrowellenquelle zurückläuft bzw. zurück reflektiert wird, erheblich vermindert.

Nach einer präferierten Ausgestaltungsvariante eines erfindungsgemäßen Mikrowellenzündsystems ist vorgesehen, dass ein weiterer Teil des Hohlraums und/oder ein weiterer Hohlraum des Hohlkörpers sich zwischen dem zweiten Ende des Hohlkörpers und dem Hohlraumresonator erstreckt, als Mikrowellenhohlleiter ausgebildet ist, in den am zweiten Ende Mikrowellenstrahlung einkoppelbar ist. Bei dieser Ausgestaltungsvariante umfasst die Mikrowellenzündquelle also neben Vorkammer und Hohlraumresonator auch noch ein Stück Mikrowellenhohleiter zur Führung von Mikrowellenstrahlung von dem zweiten Ende des Hohlkörpers zum Hohlraumresonator, genauer: zum zweiten Ende des Hohlraumresonators. In diesem Fall ist das zweite Ende des Hohlraumresonators und das zweite Ende des Hohlkörpers in axialer Richtung beabstandet voneinander. Dagegen können bei alternativen Ausgestaltungen, insbesondere solchen ohne den zusätzlichen Hohlraum/Mikrowellenhohlleiter, die zweiten Enden von Hohlraumresonator und Hohlkörper zusammenfallen, gegebenenfalls zusätzlich auch noch mit dem zweiten Ende der Vorkammer.

Entsprechend einer favorisierten Ausgestaltungsvariante eines erfindungsgemäßen Mikrowellenzündsystems weist die zumindest eine Bohrung einen Durchmesser zwischen 0,2 mm und 1,3 mm auf. Die Angabe bezieht sich auf eine Bohrung mit einem kreisförmigen Querschnitt und entsprechender Querschnittsfläche. Bei Bohrungen mit abweichender (nicht kreisförmiger) Querschnittsform ist eine entsprechende äquivalente (identisch große) Kreisfläche heranzuziehen. Derartige besondere kleine Bohrungen sind zur Verbesserung des Zündverhaltens einer erfindungsgemäßen Mikrowellenzündvorrichtung in Kombination mit einem Verbrennungsmotor, bei dem die Verwendung von hoch aufgeladenen zündfähigen Fluiden vorgesehen ist, vorteilhaft. Als Beispiel für hoch aufgeladene zündfähige Fluide bzw. Fluidgemische seien Wasserstoff-Luft-(Gas-)Gemische genannt. Bei hoch aufgeladenen Verbrennungsmotoren beträgt der Druck in der Brennkammer bis über 150 bar. Der hohe Druck ist mit einer hohen Verdichtung des zündfähigen Fluids in einer Brennkammer eines hoch aufgeladenen Verbrennungsmotors im Zuge eines Verdichtungsvorgangs in der Brennkammer mit einem nahtlosen Übergang zur (anschließenden) Zündung des zündfähigen Gemisches verknüpft. Die hohe Verdichtung hat typischerweise eine deutlich höhere Durchschlagsfestigkeit des zündfähigen Fluids zur Folge. Bei der Verwendung von konventionellen Zündkerzen zur Zündung etwa hemmt dies die Ausbildung von Zündfunken zwischen den Elektroden der Zündkerzen. Hoch aufgeladene Verbrennungsmotoren mit aus dem Stand der Technik bekannten Zündvorrichtungen leiden daher unter Wirkungsgradverlusten und ungenügender Laufruhe aufgrund von häufigen Zündaussetzern.

Durch den geringen Querschnitt der Bohrung wird bei einem Verdichtungsvorgang zündfähiges Fluid in einer der erfindungsgemäßen Mikrowellenzündvorrichtung zugeordneten Brennkammer eines Verbrennungsmotors betreffend der Druckanstieg in der Vorkammer gegenüber der Brennkammer verzögert. Der maximale Druck in der Vorkammer bzw. in dem in der Vorkammer aufgenommenen Anteil an zündfähigem Fluid im Vergleich zur zugeordneten Brennkammer unmittelbar vor der Zündung kann dadurch um deutlich mehr als eine Größenordnung geringer ausfallen. Dementsprechend ist auch die Durchschlagsfestigkeit des in der Vorkammer aufgenommen Anteils an zündfähigem Fluid gegenüber dem in der zugeordneten Brennkammer aufgenommenen (Haupt-)Teil des zündfähigen Fluids erheblich geringer. Damit können mittels einer erfindungsgemäßen Mikrowellenzündvorrichtung auch hoch aufgeladenen Verbrennungsmotoren sicher und zuverlässig gezündet werden.

Ein erfindungsgemäßer Verbrennungsmotor mit wenigstens einer Brennkammer weist ein Mikrowellenzündsystem entsprechend einer der vorstehend beschriebenen Ausgestaltungen eines erfindungsgemäßen Mikrowellenzündsystems oder eine beliebige Kombination dieser Ausgestaltungen auf. Vorzugsweise ist dabei jeder Brennkammer eines derartigen Verbrennungsmotors wenigstens ein erfindungsgemäßes Mikrowellenzündsystem zugeordnet.

Ein erfindungsgemäßes Verfahren zur Zündung eines zündfähigen Fluids in einer Brennkammer eines Verbrennungsmotors umfasst zumindest die folgenden Schritte:
a. Vorsehen eines Hohlraums,
   wobei ein erster räumlicher Bereich des Hohlraums zumindest teilweise zur Aufnahme eines zündfähigen Fluids und ein weiterer, zweiter räumlicher Bereich des Hohlraums derart ausgebildet ist, dass sich bei Einbringung von Mikrowellenstrahlung eine stehende elektromagnetische Welle in dem zweiten Bereich ausbildet,
   wobei der zweite Bereich zumindest teilweise mit dem ersten Bereich zusammenfällt,
   wobei zumindest eine Verbindung zwischen dem ersten Bereich und der Brennkammer einen Austausch von Fluid zwischen dem ersten Bereich und der Brennkammer sowie den Übertritt von heißen flüchtigen Verbrennungsprodukten aus dem ersten Bereich in die Brennkammer ermöglicht,
   wobei in einer nahen Umgebung des Endes der Verbindung in den ersten Bereich innenseitig umlaufend um den zweiten Bereich zumindest zwei Mittel zu lokalen Feldüberhöhung an Stellen vorgesehen sind, an denen bei Vorliegen einer stehenden elektromagnetischen Welle im zweiten Bereich besonders hohe elektrische Feldstärken zu erwarten sind;
b. Einbringen von zündfähigem Fluid aus der Brennkammer in den ersten Bereich durch die Verbindung im Zuge eines Verdichtungsvorgangs die Brennkammer betreffend;
c. Einbringen von Mikrowellenstrahlung in den zweiten Bereich, wobei an den zumindest zwei Mitteln zur lokalen Feldüberhöhung bedingt durch den Spitzeneffekt sich wenigstens zwischen den Mitteln zur lokalen Feldüberhöhung ein oder mehrere elektrische Überschläge durch das zündfähige Fluid ausbilden, die das zündfähige Fluid im Inneren des ersten Bereits zünden und in Folge dessen sich durch die Verbindung ein Flammenstrahl in die Brennkammer ausbreitet und das in der Brennkammer befindliche zündfähige Fluid entzündet.

Mittels des erfindungsgemäßen Verfahrens zur Zündung eines zündfähigen Fluids in einer Brennkammer eines Verbrennungsmotors ist eine sichere und zuverlässige Zündung insbesondere auch bei niedrigen Last- und Drehzahlbereichen möglich. Dies wird insbesondere dadurch erreicht, dass die Zündung eines zündfähigen Fluids in dem ersten räumlichen Bereich des Hohlraums in unmittelbarer Nähe zu der zumindest einen Verbindung mit der zugeordneten Brennkammer eines Verbrennungsmotors vorgesehen ist. Somit ist an der oder den Stellen bzw. in dem Bereich, in dem die Zündung von zündfähigem Fluid in dem ersten räumlichen Bereich erfolgt, zum Zeitpunkt einer Zündung jeweils ausreichend zündfähiges Fluid vorhanden.

Bei einer privilegierten Ausgestaltungsvariante eines erfindungsgemäßen Verfahrens zur Zündung eines zündfähigen Fluids in einer Brennkammer eines Verbrennungsmotors weist die zumindest eine Verbindung einen so hinreichend kleinen Querschnitt auf, dass bei einem Verdichtungsvorgang die Brennkammer betreffend der Druckanstieg in dem ersten Bereich des Hohlraums gegenüber dem Druckanstieg in der Brennkammer zeitverzögert erfolgt und der maximale Druck unmittelbar vor der Zündung eines Fluids in dem ersten Bereich nicht mehr als ein Zehntel, vorzugsweise nicht mehr als ein Zwanzigstel, des Drucks in der Brennkammer beträgt. Der geringe Querschnitt der Verbindung hemmt also die Strömung von zündfähigem Fluid aus der Brennkammer in den ersten Bereich des Hohlraums im Zuge des Verdichtungsvorgangs die Brennkammer betreffend so weit, dass bis zu einem Zeitpunkt unmittelbar vor der Zündung von dem in dem ersten Bereich befindlichen zündfähigem Fluid ausreichend zündfähiges Fluid für eine sichere Zündung aus der Brennkammer in den ersten Bereich gelangt ist, der Druck und in dem ersten Bereich und damit in dem dort befindliche Fluid sowie dessen Verdichtung jedoch noch erheblich geringer als in der Brennkammer und dem dort befindlichen (Haupt-)Teil des zündfähigen Fluids ist.

Bei zu einem Zeitpunkt unmittelbar vor der Zündung im Zuge eines Verdichtungsvorgangs in einer Brennkammer eines Verbrennungsmotors hoch verdichteten und (dementsprechend) unter hohem Druck von über 150 bar stehenden zündfähigen Fluiden kommt es bei aus dem Stand der Technik bekannten Zündverfahren regelmäßig zu Problemen hinsichtlich einer zuverlässigen respektive sicheren Zündung des zündfähigen Fluids. Dies begründet sich durch die bei hoher Verdichtung ebenfalls erhöhte Durchschlagsfestigkeit eines zündfähigen Fluids, was etwa bei der Verwendung von konventionellen Zündkerzen zur Zündung eines hochverdichteten Fluids die Ausbildung von Zündfunken zwischen den Elektrode der Zündkerzen hemmt. Dies betrifft insbesondere Wasserstoff-Luft-(Gas-)Gemische als zündfähige Fluide bzw. Fluidgemische. Bei Verwendung aus dem Stand der Technik bekannter Zündverfahren leiden hoch aufgeladene Verbrennungsmotoren unter Wirkungsgradverlusten und ungenügender Laufruhe aufgrund von regelmäßigen Zündaussetzern.

Durch eine bei einem erfindungsgemäßen Verfahren zur Zündung eines zündfähigen Fluids in einer Brennkammer eines Verbrennungsmotors vorgesehene zeitliche Verzögerung des Druckanstiegs in dem ersten Bereich des Hohlraums gegenüber der Brennkammer im Zuge eines Verdichtungsvorgangs die Brennkammer betreffend kann der Druck in dem ersten Bereich des Hohlraums zum Zeitpunkt der maximalen Verdichtung in der Brennkammer unmittelbar vor der Zündung deutlich geringer als der Druck in der Brennkammer ausfallen. So kann etwa bei einem Druck in der Brennkammer von 100 bar bei maximaler Verdichtung der Druck in dem ersten Bereich des Hohlraums auf weniger als 10 bar begrenzt werden. Der in dem ersten Bereich des Hohlraums befindliche Teil des zündfähigen Fluids weist bei deutlich geringerer Verdichtung und einem deutlich geringerem Druck gegenüber dem in der Brennkammer befindlichen (Haupt-)Teil des zündfähigen Fluids auch eine erheblich geringere Durchschlagsfestigkeit auf. Dadurch können mit einem erfindungsgemäßen Verfahren zur Zündung eines zündfähigen Fluids in einer Brennkammer eines Verbrennungsmotors hoch verdichtete zündfähige Fluide wie Wasserstoff-Luft-Gemische noch zuverlässiger und sicherer gezündet werden.

Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar. Zur Ausführung der Erfindung müssen nicht alle Merkmale der unabhängigen Ansprüche 1 und 7 verwirklicht sein. Auch können einzelne Merkmale der unabhängigen Ansprüche 1 und 7 durch andere offenbarte Merkmale oder Merkmalskombinationen ersetzt werden.

Weitere Vorteile, Merkmale und Einzelheiten der Erfindung ergeben sich aus den Ansprüchen, der nachfolgenden Beschreibung bevorzugter Ausführungsformen sowie anhand der Zeichnungen, in welchen gleiche oder funktionsgleiche Elemente mit identischen Bezugszeichen versehen sind. Dabei zeigen:
- Fig. 1: eine schematische Darstellung einer ersten Ausgestaltungsvariante einer erfindungsgemäßen Mikrowellenzündvorrichtung in einer ersten Längsschnittansicht;
- Fig. 2: die erfindungsgemäße Mikrowellenzündvorrichtung gemäß Figur 1 in einer zweiten Längsschnittansicht;
- Fig. 3: eine schematische Darstellung einer zweiten Ausgestaltungsvariante einer erfindungsgemäßen Mikrowellenzündvorrichtung in einer ersten Längsschnittansicht;
- Fig. 4: die erfindungsgemäße Mikrowellenzündvorrichtung gemäß Figur 3 in einer zweiten Längsschnittansicht;
- Fig. 5: eine dritte Ausgestaltungsvariante einer erfindungsgemäßen Mikrowellenzündvorrichtung in einer Längsschnittansicht;
- Fig. 6: eine Ansicht in das Innere in Richtung des ersten Endes (links) und eine zugehörige Längsschnittansicht (rechts) eines Segments des Hohlkörpers einer erfindungsgemäßen Mikrowellenzündvorrichtung im Bereich des ersten Endes basierend auf der Ausgestaltungsvariante gemäß Figuren 1 und 2 mit einer Ausgestaltungsvariante die Mittel zur lokalen Feldüberhöhung betreffend;
- Fig. 7: eine Ansicht entsprechend Figur 6 mit einer alternativen Ausgestaltung die Mittel zur lokalen Feldüberhöhung betreffend;
- Fig. 8: eine Ansicht entsprechend den Figuren 6 und 7 mit einer weiteren alternativen Ausgestaltung die Mittel zur lokalen Feldüberhöhung betreffend;
- Fig. 9: eine Ansicht entsprechend den Figuren 6 bis 8 mit einer zusätzlichen alternativen Ausgestaltung die Mittel zur lokalen Feldüberhöhung betreffend;
- Fig. 10: eine Ansicht entsprechend den Figuren 6 bis 9 mit noch einer weiteren alternativen Ausgestaltung die Mittel zur lokalen Feldüberhöhung betreffend; und
- Fig. 11: eine Ansicht entsprechend den Figur 6 bis 10 mit noch einer zusätzlichen alternativen Ausgestaltung die Mittel zur lokalen Feldüberhöhung betreffend.

In Figur 1 ist eine Ausgestaltungsvariante einer erfindungsgemäßen Mikrowellenzündvorrichtung 1 schematisch in einer ersten Längsschnittansicht dargestellt. Figur 2 zeigt die Mikrowellenzündvorrichtung 1 aus Figur 1 in einer weiteren Längsschnittansicht, wobei die Schnittebene dieser Längsschnittansicht orthogonal zu der Schnittebene der Längsschnittansicht aus Figur 1 ist. Die Mikrowellenzündvorrichtung 1 umfasst als grundlegendes Element einen länglichen Hohlkörper 2, der sich zwischen einem ersten oder vorderen Ende 3 und einem zweiten oder hinteren Ende 4 entlang einer in den Figuren nicht explizit markierten Vorzugslängsachse erstreckt. Die alternative Bezeichnung des ersten Endes 3 des Hohlkörpers 2 als vorderes Ende und des zweiten Endes 4 als hinteres Ende erfolgt ohne Beschränkung der Allgemeinheit. Die äußere Grundgestalt, also des Mantels bzw. der äußeren Mantelfläche(n), des Hohlkörpers 2 ist im Wesentlichen rotationssymmetrisch zu der Vorzugslängsachse. Die äußere Grundgestalt ermöglicht den Einsatz der Mikrowellenzündvorrichtung 1 als unmittelbarer Ersatz für bekannte Zündvorrichtungen sowohl ohne Vorkammer, etwa konventionelle Zündkerzen, als auch mit Vorkammer ohne größere Änderungen an bestehenden Auslegungen von Verbrennungsmotoren. Der Hohlkörper 2 weist zwei verschiedene Hohlräume 5 und 6 auf, die sich jeweils durch unterschiedliche Bereiche des Hohlkörpers 2 entlang der Vorzugslängsachse erstrecken und an einer Stelle entlang der Vorzugslängsachse aufeinander treffen und direkt in Verbindung miteinander stehen. Daher könnte man die Hohlräume 5 und 6 auch als zwei Teilhohlräume eines einzelnen zusammenhängenden Hohlraums des Hohlkörpers auffassen.

Der erste Hohlraum 5 des Hohlkörpers 2 ist von rotationssymmetrischer Grundgestalt mit der Vorzugslängsachse des Hohlkörpers 2 als Symmetrieachse. Der erste Hohlraum 5 ist sowohl teilweise als Vorkammer 9 als auch teilweise als Hohlraumresonator 8 ausgebildet, wobei Vorkammer 9 und Hohlraumresonator 8 zusätzlich auch noch teilweise zusammenfallen. Die Vorkammer 9 erstreckt sich dabei von dem ersten oder vorderen Ende 3 des Hohlkörpers 2, was damit zugleich das erste oder vordere Ende der Vorkammer 9 ist, bis zu einem Druckfenster 10. Das Druckfenster 10 ist in den ersten Hohlraum 5 eingepasst und stellt eine räumliche Barriere zwischen der Vorkammer 9 und einem weiteren, in Richtung des zweiten Endes des Hohlkörpers 2 auf die Vorkammer 9 folgenden weiteren Teilbereichs des ersten Hohlraums 5, der Zwischenhohlraum 11, und dem sich daran dann anschließenden zweiten Hohlraum 6 dar. Die Vorkammer 9 ist zur Aufnahme von zündfähigem Fluid in ihrem Inneren vorgesehen und ausgebildet. Im vorderen Bereich der Vorkammer 2 in der Umgebung des ersten Endes 3 von Vorkammer 9 bzw. Hohlkörper 2 sind in der Wandung der Vorkammer 9 bzw. des Hohlkörpers 2 etliche Bohrungen 12 ausgebildet, wobei in den Figuren 1 und 2 und ebenso in allen weiteren Figuren der Übersichtlichkeit halber nur einige der Bohrungen 12 explizit referenziert sind. Die Bohrungen 12 ermöglichen einen Übertritt respektive eine Einströmung von zündfähigem Fluid aus einer Brennkammer eines Verbrennungsmotors, der das Mikrowellenzündsystem 1 zugeordnet oder zuordenbar ist, in die Vorkammer 9. Zudem ermöglichen die Bohrungen 12 den Austritt heißer flüchtiger Verbrennungsprodukte aus der Vorkammer 9 in die zugeordnete Brennkammer hinein, nach dem in der Vorkammer aufgenommenes zündfähiges Fluid in der Vorkammer gezündet wurde. Der vordere Teil der Vorkammer 9, der bezüglich der gesamten Längserstreckung der Vorkammer 9 etwa einen Viertel davon einnimmt, ist gegenüber dem Rest der Vorkammer 9 sich zum ersten oder vorderen Ende 3 hin verjüngend ausgebildet. Dies dient im vergleichbare mit einer Düse strömungstechnischen Verbesserungen beim Übertritt heißer flüchtiger Verbrennungsprodukte aus der Vorkammer 9 durch die ebenfalls in den vorderen Bereich der Vorkammer 9 anordneten Bohrungen 12 in eine zugeordnete Brennkammer eines Verbrennungsmotors.

Anders als die Vorkammer 9 umfasst der Hohlraumresonator 8 von dem ersten Hohlraum 5 des Hohlkörpers 2 auch noch das Druckfenster 10 und den Zwischenhohlraum 11. Der Hohlraumresonator 8 dient der Ausbildung einer stehenden elektromagnetischen Welle in seinem Inneren. Dazu ist in den Hohlraumresonator 8 Mikrowellenstrahlung einkoppelbar, wobei zunächst eine Einkopplung von Mikrowellenstrahlung in den Hohlkörper 2 an dessen zweiten oder hinteren Ende 4 in den als Mikrowellenhohlleiter 7 ausgebildeten zweiten Hohlraum 6 des Hohlkörpers 2 erfolgt. Da das Druckfenster 10 zwar eine räumliche Barriere bzw. Wand insbesondere etwa für in der Vorkammer aufgenommenes zündfähiges Fluid und ebenso für heiße flüchtige Verbrennungsprodukte darstellt und somit das zweite oder hintere Ende der Vorkammer 9 bildet, aber zugleich mitten im Hohlraumresonator 8 angeordnet ist, darf das Druckfenster 10 die vorgesehene Mikrowellenstrahlung höchstens geringfügig behindern. Das Druckfester 10 ist daher aus einem mikrowellentransparenten keramischen Material ausgebildet, das zusätzlich auch noch den Bedingungen in unmittelbarer Nähe einer Verbrennung eines zündfähigen Fluids wie etwa starke, plötzliche Druck- und Temperaturschwankungen sowie hohe Spitzendrücke und Spitzentemperaturen dauerhaft standhält.

Das Mikrowellenzündsystem 1 in der Ausgestaltungsvariante entsprechend den Figuren 1 und 2 ist beispielhaft für Mikrowellenstrahlung aus dem Kₐ-Band (Frequenzbereich von 26,5 GHz bis 40 GHz) ausgelegt. Der Mikrowellenhohlleiter 7 ist dabei ein WR34-Rechteckhohlleiter. Der Mikrowellenhohlleiter 7 erstreckt sich von dem zweiten oder hinteren Ende 4 des Hohlkörpers 2, was zugleich das zweite oder hintere Ende des Mikrowellenhohlleiters 7 ist, bis zu dem ersten Hohlraum 5, wo der Mikrowellenhohlleiter 7 mit seinem ersten oder vorderen Ende an dessen zweiten oder hinteren Ende in den Hohlraumresonator 8 und zugleich in den ersten Hohlraum 5 des Hohlkörpers 5 mündet. Die Mündung des Mikrowellenhohlleiters 7 in den Hohlraumresonator 8 ist etwas exzentrisch zu der Vorzugslängsachse des Hohlkörpers 2, die wiederum zugleich die Vorzugslängsachse oder (Rotations-)Symmetrieachse des Hohlraumresonators 8 ist. Am zweiten oder hinteren Ende 4 fällt das Zentrum des Rechteckquerschnitts des Mikrowellenhohlleiters 7 mit der Vorzugslängsachse zusammen, am ersten oder vorderen Ende an der Mündung in den Hohlraumresonator 8 weist das Zentrum des Rechteckquerschnitts des Mikrowellenhohlleiters 7 einen Abstand zu der Vorzugslängsachse auf. In der Darstellung in Figur 1 mit Einblick in die schmale Seite des Mikrowellenhohlleiters 7 liegt das erste Ende des Mikrowellenhohlleiters 7 an der Mündung in den Hohlraumresonator 8 etwas tiefer als am zweiten oder hinteren Ende 4. Wird dem Mikrowellenhohlleiter 7 eine eigene Vorzugslängsachse zuordnet, schließen die Vorzugslängsachse des Hohlkörpers 2 und die Vorzugslängsachse des Mikrowellenhohlleiters 7 einen kleinen spitzen Winkel ein und schneiden sich in einem Punkt am zweiten oder hinteren Ende des Mikrowellenhohlleiters 7 bzw. des Hohlkörpers 2. Die exzentrische und damit von der Symmetrie des Hohlraumresonators 8 abweichende Einmündung des Mikrowellenhohlleiters 7 in den Hohlraumresonator 8 ermöglicht die Kopplung vieler Resonanzmoden von Mikrowellenstrahlung in dem Hohlraumresonator 8 und vermindert zugleich das Problem aus dem Hohlraumresonator 8 zurück in den Mikrowellenhohlleiter 7 reflektierter Mikrowellenstrahlung deutlich.

Nahe an dem ersten oder vorderen Ende des Hohlraumresonators 8 und damit in einer Umgebung des ersten oder vorderen Endes 3 von Vorkammer 9 bzw. Hohlkörper 2 sind innenseitig umlaufend um die äußere Wandung des Hohlraumresonators 8, die zugleich die äußere Wandung der Vorkammer 9 sowie des Hohlraums 5 ist, Mittel zur lokalen Felderhöhung 13 ausgebildet. Die Mittel zur lokalen Feldüberhöhung 13 ragen in das Innere, also den inneren Hohlraum, des Hohlraumresonators 8 hinein. Die Mittel zur lokalen Feldüberhöhung 13 beeinflussen die Verteilung des elektrischen Feldes in dem Hohlraumresonator 8, wenn in den Hohlraumresonator 8 Mikrowellenstrahlung eingebracht bzw. eingekoppelt wird und sich in dem Hohlraumresonator 8 eine stehende elektromagnetische Welle ausbildet. Die Mittel zur lokalen Feldüberhöhung 13 bewirken gemäß dem Spitzeneffekt besondere hohe elektrische Feldstärken an einem jeweiligen freien, in den Hohlraumresonator 8 hineinragenden Ende eines jeden Mittels zur lokalen Feldüberhöhung 13. Dazu ist es wesentlich, dass die Mittel zur lokalen Feldüberhöhung 13 dort angeordnet oder ausgebildet werden bzw. sind, wo in dem Hohlraumresonator 8 in Abhängigkeit von den Charakteristika (insbesondere Wellenlänge) der vorgesehenen Mikrowellenstrahlung bei der durch Einkopplung von Mikrowellenstrahlung sich in dem Hohlraumresonator 8 ausbildenden stehenden elektromagnetische Welle besonders hohe elektrische Feldstärken vorliegen. Dabei ist zu beachten, dass die Mittel zur lokalen Feldüberhöhung die Feldverteilung in dem Hohlraumresonator 8 gegenüber einem identischen Hohlraumresonator 8 ohne solche Mittel zur lokalen Feldüberhöhung 13 gegebenenfalls verändern. Dies gilt ebenso für die Ausgestaltung des Druckfensters 10 bezüglich des für das Druckfenster 10 verwendeten Material und der Wechselwirkung der vorgesehenen Mikrowellenstrahlung mit dem Material, der Dicke des Druckfensters 10, also seiner Ausdehnung entlang der Vorzugslängsachse und seine genauer Anordnung in dem ersten Hohlraum 5/dem Hohlraumresonator 8 entlang der Vorzugslängsachse des Hohlkörpers 2. Der schon erwähnte Zwischenraum 11 zwischen der Einmündung des Mikrowellenhohlleiters 7 in den Hohlraumresonator 8 und dem Druckfenster 10, der in der in den Figuren 1 und 2 dargestellten Ausgestaltungsvariante eines erfindungsgemäßen Mikrowellenzündsystems 1 Teil des Hohlraumresonators 8 ist, dient insbesondere der Impedanzanpassung Mikrowellenstrahlung beim Übergang vom Mikrowellenhohleiter 7 in den Hohlraumresonator 8 betreffend.

In den Figuren 3 und 4 ist eine zweite Ausgestaltungsvariante eines erfindungsgemäßen Mikrowellenzündsystems 1 in einer jeweiligen schematischen Längsschnittdarstellung gezeigt, wobei die Schnittebene der Längsschnittansicht in Figur 4 orthogonal zu der Schnittebene der Längsschnittansicht in Figur 3 ist. Gegenüber der in den Figuren 1 und 2 gezeigten ersten Ausgestaltungsvariante ist die Exzentrizität/Asymmetrie des Mikrowellenhohlleiters 7 bei der Einmündung in den ersten Hohlraum 5 bzw. den Hohlraumresonator 8 noch etwas stärker ausgeprägt. Der Mikrowellenhohleiter 7 weist auch bei dem zweiten Ausführungsbeispiel einen rechteckigen Querschnitt auf, welcher sich allerdings vom zweiten Ende 4 zum ersten Ende, also zur Einmündung in den Hohlraumresonator 8 hin, kontinuierlich (linear) verjüngt. Dies ist insbesondere aus Figur 4 mit Einblick in die breite Seite des Mikrowellenhohlleiters 7 ersichtlich. Die Ausgestaltung der Verjüngung des ersten Hohlraums 5 bzw. der Vorkammer 9 zum ersten oder vorderen Ende 3 hin ist bei der zweiten Ausgestaltungsvariante etwas anders ausgestaltet. Bei der ersten Ausgestaltungsvariante gemäß den Figuren 1 und 2 ist eine (im Längsschnitt) S-förmige Verjüngung des ersten Hohlraums 5 bzw. der Vorkammer 9 zum erste oder vorderen Ende 3 hin vorgesehen, bei dem zweiten Ausführungsbeispiel in den Figuren 3 und 4 ist die Verjüngung hingegen konisch ausgeprägt. Ein weiterer Unterschied zu der ersten Ausgestaltungsvariante ist zudem, dass die Mittel zu lokalen Feldüberhöhung bei der zweiten Ausgestaltungsvariante eines erfindungsgemäßen Mikrowellenzündsystems 1 nicht integral mit der äußeren Wandung des ersten Hohlraums 5/des Hohlraumresonators 8/der Vorkammer 9 ausgebildet sind. Die Mittel zu lokalen Feldüberhöhung 13 sind bei der zweiten Ausgestaltungsvariante gemäß Figuren 3 und 4 durch Ausnehmungen respektive Bohrungen (in den Figuren nicht explizit referenziert) in der äußeren Wandung von der Außenseite her in die Wandung eingesetzt und erstrecken sich in radialer Richtung ein Stück weit in den Hohlraumresonator 8 und damit zugleich in die Vorkammer 9 hinein. Die Mittel zur lokalen Feldüberhöhung 13 sind dabei zylindrisch ausgebildet und weisen insofern keine ausgeprägte Spitzenform auf.

In Figur 5 ist eine Längsschnittansicht einer dritten Ausgestaltungsvariante eines erfindungsgemäßen Mikrowellenzündsystems 1 dargestellt. Die dritte Ausgestaltungsvariante weist einen simplen rechteckförmigen Mikrowellenhohlleiter 7 zur Führung von Mikrowellenstrahlung von dem zweiten oder hinteren Ende des Mikrowellenhohlleiters 7 bzw. des Hohlkörpers 2 zur Einmündung des Mikrowellenhohlleiters 7 an seinem ersten Ende in das zweite Ende des ersten Hohlraums 5 auf. Der Mikrowellenhohlleiter 7 mündet dabei nicht exzentrisch/asymmetrisch in den ersten Hohlraum 5 noch ändert sich zwischen den beiden Enden der Querschnitt des Mikrowellenhohlleiters 7. Bei der in Figur 5 gezeigten dritten Ausgestaltungsvariante eines erfindungsgemäßen Mikrowellenzündsystems 1 schließt die Vorkammer 9 den Hohlraumresonator 8 vollständig ein. Das zweite Ende des Hohlraumresonators 9 bildet dabei eine exzentrische respektive asymmetrische Lochblende 14, d. h., eine in den ersten Hohlraum 5 eingesetzte (leitfähige/metallische) Trennwand mit einem exzentrisch bzw. asymmetrisch zu der Vorzugslängsachse des Hohlkörpers 2 und zugleich der Rotationssymmetrieachse des Hohlraumresonators 8 angeordneten Ausnehmung, die einen Eintritt von Mikrowellenstrahlung in den Hohlraumresonator 8 ermöglicht. Die Lochblende 14 erfüllt die gleiche Funktion wie eine exzentrisch oder asymmetrisch angeordnete Mündung des Mikrowellenhohlleiters 7. Bei der dritten Ausgestaltungsvariante eines erfindungsgemäßen Mikrowellenzündsystems 1 entsprechend Figur 5 mündet des Mikrowellenhohlleiter 7 mit seinem ersten Ende nicht direkt in den Hohlraumresonator wie bei den beiden Ausgestaltungsvarianten entsprechend der Figuren 1 und 2 bzw. 3 und 4, sondern in den ersten Hohlraum 5 des Hohlkörpers 2. Der Hohlraumresonator 8 endet, wie erwähnt, bereits an der Lochblende 14 als zweites Ende und damit noch innerhalb der Vorkammer 9, deren zweites Ende wie auch bei den anderen beiden Ausgestaltungsvarianten von der dem ersten Ende 3 von Hohlkörper 2/erstem Hohlraum 5/Vorkammer 9 zugewandten Grenzfläche der Druckscheibe 10 gebildet wird. Zwischen der Einmündung des Mikrowellenhohlleiters 7 in den ersten Hohlraum 5 und der Druckscheibe 10 dient wiederum der Zwischenhohlraum 11 der Impedanzanpassung Mikrowellen beim Übergang aus dem Mikrowellenhohlleiter 7 in den ersten Hohlraum 5 betreffend.

In Figur 6 ist in der linken der beiden Darstellungen eine Ansicht entlang der Vorzugslängsachse eines Hohlkörpers 2 eines erfindungsgemäßen Mikrowellenzündsystems 1 in das Innere des Hohlkörpers 2 im Bereich seines ersten oder vorderen Endes 3 und damit in das Innere des ersten Hohlkörpers 5/des Hohlraumresonators 8/der Vorkammer 9 gezeigt. In der rechten der beiden Darstellungen ist eine Längsschnittansicht eines endseitigen Bereiches respektive Abschnitts des Hohlkörpers 2 an seinem ersten oder vorderen Ende 3 gezeigt. Die Grundform des Hohlkörpers 2 entspricht an seinem ersten oder vorderen Ende 3 derjenigen der in den Figuren 1 und 2 dargestellten ersten Ausgestaltungsvariante eines erfindungsgemäßen Mikrowellenzündsystems 1. Der Fokus der Darstellung in Figur 6 liegt auf der Ausgestaltung der Mittel zur lokalen Feldüberhöhung 13, weshalb insbesondere in der Längsschnittansicht lediglich ein vorderer Endabschnitt des Hohlkörpers 2 gezeigt ist. In dem Ausführungsbeispiel entsprechend der Figur 6 sind die Mittel zur lokalen Feldüberhöhung 13 als rechteckige Stege mit Überhang ausgeführt. Dabei sind sechs identische derartig ausgebildete Mittel zur lokalen Feldüberhöhung 13 innenseitig um die äußere Wandung von ersten Hohlraum 5/Hohlraumresonator 8/Vorkammer 9 umlaufend äquidistant beabstandet angeordnet.

Die weiteren Figuren 7 bis 11 basieren auf der Darstellung in Figur 6 und zeigen basierend alternative Ausführungen von Mitteln zur lokalen Feldüberhöhung 13. Die Mittel zur lokalen Feldüberhöhung sind jeweils alle identisch ausgebildet und innenseitig um die äußere Wandung von ersten Hohlraum 5/Hohlraumresonator 8/Vorkammer 9 umlaufend äquidistant beabstandet angeordnet.

In der Ausführungsvariante gemäß Figur 7 sind sechs als runde Stege mit Überhang ausgebildete Mittel zur lokalen Feldüberhöhung 13 vorgesehen.

In der Ausführungsvariante gemäß Figur 8 sind sechs als rechteckige schmale Stege mit Überhang ausgebildete Mittel zur lokalen Feldüberhöhung 13 vorgesehen.

In der Ausführungsvariante gemäß Figur 9 sind sechs als rechteckige Stege ausgebildete Mittel zur lokalen Feldüberhöhung 13 vorgesehen, wobei die Stege an dem vom ersten oder vorderen Ende 3 von ersten Hohlraum 5/Hohlraumresonator 8/Vorkammer 9 weg weisenden axialen Ende spitz zulaufen.

In der Ausführungsvariante gemäß Figur 10 sind zwölf als schmale rechteckige Stege mit Überhang ausgebildete Mittel zur lokalen Feldüberhöhung 13 vorgesehen.

In der Ausführungsvariante gemäß Figur 11 sind sechs rechteckige schmale Stege mit Überhang ausgebildete Mittel zur lokalen Feldüberhöhung 13 und zusätzlich eine zentrale Kuppel 15 vorgesehen, die ebenfalls und in Kombination mit den Mitteln zur lokale Feldüberhöhung 13 die Feldverteilung im Hohlraumresonator 8 zur Erzeugung von Überschlägen (Lichtbögen) zwischen den Mitteln zur lokalen Feldüberhöhung 13, den Mitteln zur lokalen Feldüberhöhung 13 und der Kuppel 15 und/oder gegebenenfalls zusätzlich zwischen den Mitteln zur lokalen Feldüberhöhung 13, der Kuppel 15 und/oder der äußeren Wandung des Hohlraumresonators 8 beeinflusst, sofern in den Hohlraumresonator 8 Mikrowellenstrahlung eingekoppelt wird. Insofern ist auch die Kuppel 15 als Mittel zur lokalen Feldüberhöhung 13 anzusehen, wobei der Kuppel 15 aufgrund ihrer abweichenden Struktur verglichen mit allen weiteren bis hierhin in den Figuren exemplarisch und ohne Beschränkung der Allgemeinheit gezeigten Mitteln zur lokalen Feldüberhöhung 13 eine eigene Bezeichnung und eine eigene Referenznummer zugewiesen wurde.

Wie bereits in einem vorstehenden Abschnitt erwähnt, ermöglicht die äußere Grundgestalt den Einsatz der in der in den Figuren exemplarisch dargestellten Ausführungen erfindungsgemäßer Mikrowellenzündvorrichtungen 1 bei Verbrennungsmotoren ohne größere Änderungen an bekannten bzw. bestehenden Auslegungen von Verbrennungsmotoren. Die grundsätzliche Ausbildung der in den Figuren gezeigten beispielhaften Ausführungen von Mikrowellenzündkerzen 1 lässt sich dabei auf beliebige Größen und/oder Leistungsklassen von Verbrennungsmotoren adaptieren.

Im vorstehenden Ausführungsbeispiel wurde eine Mikrowellenstrahlung aus dem Kₐ-Band (Frequenzbereich von 26,5 GHz bis 40 GHz) benutzt. Genauso kann mit entsprechender Anpassung eine andere geeignete Mikrowellenstrahlung aus einem anderen Band, beispielsweise X-Band (Frequenzbereich von 7,0 GHz bis 11,2 GHz), verwendet werden.

### Bezugszeichenliste

- 1: Mikrowellenzündvorrichtung
- 2: Hohlkörper
- 3: Erstes oder vorderes Ende Hohlkörper
- 4: Zweites oder hinteres Ende Hohlkörper
- 5: Erster Hohlraum
- 6: Zweiter Hohlraum
- 7: Mikrowellenhohlleiter
- 8: Hohlraumresonator
- 9: Vorkammer
- 10: Druckfenster
- 11: Zwischenhohlraum
- 12: Bohrung
- 13: Mittel zur lokalen Feldüberhöhung
- 14: Lochblende
- 15: Kuppel

## Patentansprüche

**2.** Mikrowellenzündvorrichtung (1) zur Zündung eines zündfähigen Fluids in einer Brennkammer eines Verbrennungsmotors, umfassend wenigstens einen Hohlkörper (2) mit einer Vorzugslängsachse und zwei entlang der Vorzugslängsachse beabstandet gegenüberliegende Enden (3, 4),
wobei der Hohlkörper (2) zumindest einen Hohlraum (5) umfasst,
wobei der Hohlraum (5) zumindest teilweise als eine Vorkammer (9) zur Aufnahme eines zündfähigen Fluids in einem Inneren der Vorkammer (9) ausgebildet ist,
wobei die Vorkammer (9) sich unmittelbar an das erste Ende (3) des Hohlkörpers anschließt und eine die Vorkammer (9)/den Hohlraum (5) berandende äußere Wandung des Hohlkörpers (2) in einer Umgebung des ersten Endes wenigstens eine sich vollständig von einer Innenseite zu einer Außenseite durch die Wandung erstreckende Bohrung (12) aufweist, die einen Austausch von Fluid zwischen der Vorkammer (9) und einem Außenraum ermöglicht und zusätzlich zum Austritt von heißen flüchtigen Verbrennungsprodukten aus der Vorkammer (9) in einen Außenraum ausgebildet ist,
wobei der Hohlraum (5) zumindest teilweise als Hohlraumresonator (8) für Mikrowellenstrahlung ausgebildet ist, in den vom zweiten Ende (4) des Hohlkörpers (2) her von extern Mikrowellenstrahlung einkoppelbar ist und der Hohlraumresonator (8) wenigstens teilweise mit der Vorkammer (9) zusammenfällt,
und wobei in einer Umgebung des ersten Endes (3) innenseitig umlaufend um eine äußere Wandung des Hohlraumresonators (8)/des Hohlraums (5) wenigstens zwei Mittel zu lokalen Feldüberhöhung (13) angeordnet oder ausgebildet sind.

**3.** Mikrowellenzündvorrichtung nach Anspruch 1, **dadurch gekennzeichnet, dass** das die Vorkammer (9) vom Rest des Hohlraums (5) und/oder von allen weiteren Hohlräumen (6) des Hohlkörpers (2) durch eine zumindest teilweise mikrowellentransparente Barriere (10) räumlich abgetrennt ist.

**4.** Mikrowellenzündvorrichtung nach Anspruch 1 oder 2, **dadurch gekennzeichnet, dass** die Einkopplung von Mikrowellenstrahlung in den Hohlraumresonator (8) exzentrisch und/oder asymmetrisch erfolgt.

**5.** Mikrowellenzündvorrichtung nach einem der Ansprüche 1 bis 3, **dadurch gekennzeichnet, dass** ein weiterer Teil des Hohlraums und/oder ein weiterer Hohlraum (6) des Hohlkörpers (2) sich zwischen dem zweiten Ende (4) des Hohlkörpers (2) und dem Hohlraumresonator (8) erstreckt, als Mikrowellenhohlleiter (7) ausgebildet ist, in den am zweiten Ende (4) Mikrowellenstrahlung einkoppelbar ist.

**6.** Mikrowellenzündvorrichtung nach einem der Ansprüche 1 bis 4, **dadurch gekennzeichnet, dass** die zumindest eine Bohrung (12) einen Durchmesser zwischen 0,2 mm und 1,3 mm aufweist.

**7.** Verbrennungsmotor mit wenigstens einer Brennkammer, **gekennzeichnet durch** ein Mikrowellenzündsystem (1) nach zumindest einem der Ansprüche 1 bis 5.

**8.** Verfahren zur Zündung eines zündfähigen Fluids in einer Brennkammer eines Verbrennungsmotors, umfassend zumindest die folgenden Schritte:
a. Vorsehen eines Hohlraums (5),
wobei ein erster räumlicher Bereich des Hohlraums (9) zumindest teilweise zur Aufnahme eines zündfähigen Fluids und ein weiterer, zweiter räumlicher Bereich des Hohlraums (8) derart ausgebildet ist, dass sich bei Einbringung von Mikrowellenstrahlung eine stehende elektromagnetische Welle in dem zweiten Bereich (8) ausbildet,
wobei der zweite Bereich (8) zumindest teilweise mit dem ersten Bereich (9) zusammenfällt,
wobei zumindest eine Verbindung (12) zwischen dem ersten Bereich (8) und der Brennkammer einen Austausch von Fluid zwischen dem ersten Bereich (9) und der Brennkammer sowie den Übertritt von heißen flüchtigen Verbrennungsprodukten aus dem ersten Bereich (9) in die Brennkammer ermöglicht,
wobei in einer nahen Umgebung des Endes der Verbindung (12) in den ersten Bereich (9) innenseitig umlaufend um den zweiten Bereich (8) zumindest zwei Mittel zu lokalen Feldüberhöhung (13) an Stellen vorgesehen sind, an denen bei Vorliegen einer stehenden elektromagnetischen Welle im zweiten Bereich (8) besonders hohe elektrische Feldstärken zu erwarten sind;
b. Einbringen von zündfähigem Fluid aus der Brennkammer in den ersten Bereich (9) durch die Verbindung (12) im Zuge eines Verdichtungsvorgangs die Brennkammer betreffend;
c. Einbringen von Mikrowellenstrahlung in den zweiten Bereich (8), wobei an den zumindest zwei Mitteln zur lokalen Feldüberhöhung (13) bedingt durch den Spitzeneffekt sich wenigstens zwischen den Mitteln zur lokalen Feldüberhöhung (13) ein oder mehrere elektrische Überschläge durch das zündfähige Fluid ausbilden, die das zündfähige Fluid im Inneren des ersten Bereits (9) zünden und in Folge dessen sich durch die Verbindung (12) ein Flammenstrahl in die Brennkammer ausbreitet und das in der Brennkammer befindliche zündfähige Fluid entzündet.

**9.** Verfahren nach Anspruch 7, **dadurch gekennzeichnet, dass** die zumindest eine Verbindung (12) einen hinreichend kleinen Querschnitt aufweist, so dass bei einem Verdichtungsvorgang die Brennkammer betreffend der Druckanstieg in dem ersten Bereich (9) des Hohlraums (5) gegenüber dem Druckanstieg in der Brennkammer zeitverzögert erfolgt und der maximale Druck unmittelbar vor der Zündung eines Fluids in dem ersten Bereich (9) nicht mehr als ein Zehntel, vorzugsweise nicht mehr als ein Zwanzigstel, des Drucks in der Brennkammer beträgt.
